# EUROPÄISCHE PATENTSCHRIFT

(11) **EP 3 884 117 B1**
(45) Veröffentlichungstag und Bekanntmachung des Hinweises auf die Patenterteilung: **17.01.2024**
(21) Anmeldenummer: 19813243.3
(22) Anmeldetag: 11.11.2019
(51) Int. Cl.: E03D 9/08

(54) **AUTOMATISCHE DESINFEKTION DER SPRÜHDÜSE EINES DUSCH-WC**
AUTOMATIC DISINFECTION OF THE SPRAY NOZZLE OF A BIDET/TOILET COMBINATION
DÉSINFECTION AUTOMATIQUE DE LA BUSE DE PULVÉRISATION D'UNE DOUCHE-WC

(30) Priorität: 23.11.2018 DE 102018129626
(43) Veröffentlichungstag der Anmeldung: 29.09.2021
(73) Patentinhaber: Grohe AG, 58675 Hemer (DE)
(72) Erfinder: MIELKE, Achim, 32457 Porta Westfalica (DE); SCHNEIDER, Olaf, 58089 Hagen (DE)
(86) Internationale Anmeldenummer: PCT/EP2019/080831
(87) Internationale Veröffentlichungsnummer: WO 2020/104229

(56) Entgegenhaltungen:
- CH-A2- 705 351
- CH-B1- 698 388
- US-A1- 2004 103 471

## Beschreibung

Die vorliegende Erfindung betrifft ein Dusch-WC, ein Verfahren zum Betreiben eines WC sowie die Verwendung eines Dusch-WC.

Wasserklosetts (WCs) mit einer Bidet-Funktion sind seit langer Zeit bekannt und im Einsatz. Hier ist ein WC zusätzlich mit zumindest einer Dusche zur Reinigung des Unterleibs eines Benutzers ausgestattet, die häufig kurz als Unterdusche bezeichnet wird. Beispielsweise kann ein motorisch-beweglicher Duscharm der Unterdusche auf eine Bedienungsoperation hin in die WC-Schüssel vorfahren und einen Duschwasserstrahl nach oben richten sowie nach Funktion zurückfahren. In vielen Fällen sind solche Duscheinrichtungen mit weiteren Einrichtungen ausgestattet, beispielsweise Warmwasserbereitern wie Boilern oder Durchlauferhitzern, Föhneinrichtungen, Duscharm-Reinigungseinrichtungen etc..

Üblicherweise umfassen herkömmliche Duscharm-Reinigungseinrichtungen einen Spülwasserschlauch, mit dem im zurückgefahrenen Zustand des Duscharms Spülwasser tangential auf die Stirnfläche des Duscharms appliziert wird, um diesen zu reinigen. Eine solche herkömmliche Duscharm-Reinigungseinrichtung ist beispielweise in der DE 20 2012 001 170 U1 beschrieben.

Aus der CH 705 351 A2 ist eine Unterduscheinrichtung für ein Wasserklosett bekannt. Aus der CH 698 388 B1 ist eine Duschvorrichtung mit abreinigbarem Duscharm für ein WC mit Unterdusche bekannt. Aus der US 2004/103471 A1 ist ein sanitärer Reinigungsapparat bekannt.

Allgemein ist es eine Aufgabe der vorliegenden Erfindung, einen Nachteil, der sich aus dem Stand der Technik ergibt, zumindest teilweise zu überwinden. Eine Aufgabe der vorliegenden Erfindung ist es insbesondere, die Hygiene in einem Dusch-WC umfassend eine Sprühdüse mit Reinigungsfunktion zu verbessern.

Ein Beitrag zur mindestens teilweisen Erfüllung mindestens einer dieser Aufgaben wird durch die unabhängigen Ansprüche geleistet. Die abhängigen Ansprüche stellen bevorzugte Ausführungsformen bereit, die zur mindestens teilweisen Erfüllung mindestens einer der Aufgaben beitragen.

Einen Beitrag zur Erfüllung mindestens einer der erfindungsgemäßen Aufgaben leistet ein Dusch-WC beinhaltend als WC-Bestandteile
a. eine WC-Schüssel umgebend einen Schüsselraum;
b. eine Sprühvorrichtung umfassend eine in dem Schüsselraum angeordnete Sprühdüse;

wobei die Sprühdüse zur Einnahme einer Ruheposition und einer Benutzungsposition angeordnet und ausgebildet ist, wobei vorzugsweise die Sprühdüse in der Benutzungsposition im Vergleich zu der Ruheposition weiter in den Schüsselraum hineinragt;
wobei die Sprühvorrichtung mit einer Wasserzufuhr und einer Desinfektionsmittelzufuhr versehen ist;
wobei während des Einnehmens der Ruheposition der Sprühdüse über die Desinfektionsmittelzufuhr ein Desinfektionsmittel förderbar ist.

Das Erfindungsgemäße Dusch-WC zeichnet sich gegenüber den aus dem Stand der Technik bekannten Dusch-WCs mit einer Reinigungsfunktion des Duscharms dadurch aus, dass der Duscharm (Sprühdüse) in der Ruheposition nicht nur mit reinem Spülwasser, sondern zusätzlich auch mit einem Desinfektionsmittel besprüht und damit gereinigt wird. Aus diesem Grund umfasst die Sprühvorrichtung neben der aus dem Stand der Technik bekannten Wasserzufuhr zusätzlich eine Desinfektionsmittelzufuhr, wobei während des Einnehmens der Ruheposition der Sprühdüse über die Desinfektionsmittelzufuhr ein Desinfektionsmittel förderbar ist.

Grundsätzlich können dabei das zur Reinigung der Sprühdüse vorgesehene Wasser und das Desinfektionsmittel getrennt voneinander über separate Auslässe auf die Stirnseite der Sprühdüse appliziert werden. In diesem Fall umfasst die Sprühvorrichtung einen separaten Wasserauslass und einen separaten Desinfektionsmittelauslass jeweils benachbart zur Stirnseite der Sprühdüse, über welche diese beiden Flüssigkeiten entweder zeitgleich oder nacheinander auf die Sprühdüse zum Zwecke der Reinigung bzw. Desinfektion aufgebracht werden. Bevorzugt ist es hingegen, dass das zur Reinigung der Sprühdüse vorgesehene Wasser und das Desinfektionsmittel nach vorherigem Vermischen auf die Stirnseite der Sprühdüse appliziert werden. In diesem Falle umfasst die Sprühvorrichtung einen Auslass benachbart zur Stirnseite der Sprühdüse, über den die Mischung aus Wasser und Desinfektionsmittel zum Zwecke der Reinigung bzw. Desinfektion aufgebracht wird.

Erfindungsgemäß weist die Desinfektionsmittelzufuhr einen Desinfektionsmittelförderer auf, bei dem es sich um eine Pumpe handelt. Mittels einer solchen Pumpe ist es möglich, separat von der Wasserzufuhr das Desinfektionsmittel in die Sprühvorrichtung zu fördern und dann, vorteilhafterweise nach dem Vermischen mit dem zur Reinigung der Sprühdüse applizierten Wasser in einer separaten Mischvorrichtung, diese Komponenten in Form einer Mischung von außen auf die Stirnfläche der Sprühdüse zu applizieren. Es ist daher im Zusammenhang mit dieser besonderen Ausführungsform des erfindungsgemäßen Dusch-WC besonders bevorzugt, dass die Wasserzufuhr und die Desinfektionsmittelzufuhr über einen Mischer mit der Sprühdüse verbunden sind.

Neben dem Einsatz einer separaten Pumpe, mittels derer das Desinfektionsmittel in die Sprühvorrichtung gefördert wird, kann das Desinfektionsmittel auch durch Saugstrahl über die Wasserzufuhr in die Sprühvorrichtung gefördert werden, wobei in diesem Fall die Leitung, über welche das zur Reinigung der Sprühdüse applizierte Wasser zugeführt wird, als Saugstrahlpumpe fungiert.

Weiterhin ist es erfindungsgemäß, dass die Desinfektionsmittelzufuhr mit einem Desinfektionsmitteltank verbunden ist.

Um das Desinfektionsmittel von außen auf die Sprühdüse zu applizieren, mündet die Desinfektionsmittelzufuhr in einem Desinfektionsmittelauslass, wobei der Desinfektionsmittelauslass vorzugsweise benachbart zur der Sprühdüse angeordnet ist. Werden zuvor, wie vorstehend beschrieben, das zur Reinigung der Sprühdüse vorgesehene Wasser und das Desinfektionsmittel als Mischung auf die Sprühdüse appliziert, so entspricht der Desinfektionsmittelauslass demjenigen Auslass, über den die Mischung aus Wasser und Desinfektionsmittel von außen auf die Sprühdüse appliziert wird.

Weiterhin ist es erfindungsgemäß bevorzugt, dass die die Wasserzufuhr oder die Desinfektionsmittelzufuhr oder beide einen Kunststoffschlauch aufweisen.

Einen Beitrag zur Erfüllung mindestens einer der erfindungsgemäßen Aufgaben leistet auch ein Verfahren zum Betreiben eines WC, beinhaltend die Schritte
A. Bereitstellen eines erfindungsgemäßen Dusch-WC;
B. Betreiben des Dusch-WC in einem Gebäude.

Einen Beitrag zur Erfüllung mindestens einer der erfindungsgemäßen Aufgaben leistet auch die Verwendung eines erfindungsgemäßen Dusch-WC zum Verbessern der Hygiene.

Die Erfindung wird im Folgenden durch Beispiele und Zeichnungen genauer dargestellt, wobei die Beispiele und Zeichnungen keine Einschränkung der Erfindung bedeuten. Es zeigen:
- Figur 1: das erfindungsgemäße Dusch-WC 1 mit Sprühdüse 5 in der Benutzungsposi-tion 7 (Abbildung oben) und mit Sprühdüse 5 in der Ruheposition 6 (Abbil-dung unten);
- Figur 2: eine Seitenansicht der aus dem Dusch-WC ausgebauten Sprühvorrichtung 4 mit Reinigungsfunktion;
- Figur 3: die in Figur 2 dargestellte Sprühvorrichtung 4 mit Reinigungsfunktion von oben mit Blick auf die Stirnseite der Sprühdüse 5.

Figur 1 zeigt das erfindungsgemäße Dusch-WC 1 mit Sprühdüse 5 in der Benutzungsposition 7 (Abbildung oben) und mit Sprühdüse 5 in der Ruheposition 6 (Abbildung unten). Das Dusch-WC umfasst eine WC-Schüssel 2 mit einem Schüsselraum 3, in den die Sprühdüse 5 in der Benutzungsposition 7 hineinragt (Abbildung oben in der Figur 1). In der Ruheposition 6 ist die Sprühdüse 5 nahezu vollständig in die WC-Schüssel 3 eingefahren (Abbildung unten in der Figur 1). Dieses Dusch-WC entspricht in seiner Grundanordnung denjenigen Dusch-WCs mit Reinigungsfunktion, die aus dem Stand der Technik bekannt sind.

Figur 2 zeigt nun eine Seitenansicht einer aus dem Dusch-WC ausgebauten Sprühvorrichtung 4 mit Reinigungsfunktion umfassend eine röhrenförmigen und verschiebbar angeordnete Sprühdüse 5 in der Ruheposition 7. Zu erkennen ist eine Wasserzufuhr 8, über die Wasser in die Sprühvorrichtung 4 einströmt, um in dieser die Sprühdüse 5 über einen Auslass 12 (siehe Figur 3) an der Stirnseite zu reinigen. Über eine Desinfektionsmittelzufuhr 9 wird aus einem Desinfektionsmitteltank 13 nun ein Desinfektionsmittel in die Sprühvorrichtung 4 eingebracht. Wie in der Figur 2 gezeigt, erfolgt das Einbringen des Desinfektionsmittels über die Leitung des Spülwassers, die als Saugstrahlpumpe fungiert. Die so erhaltene Mischung aus Wasser und Desinfektionsmittel wird nun über den Desinfektionsmittelauslass 12 (siehe Figur 3) auf die Stirnseite der Sprühdüse 5 appliziert, um diese von außen zu reinigen und insbesondere auch zu desinfizieren. Denkbar ist auch, das Desinfektionsmittel über eine separate Pumpe (in Figur 2 nicht gezeigt) zu fördern und gegebenenfalls über einen separaten weiteren Auslass (in Figur 2 ebenfalls nicht gezeigt) getrennt vom Wasser auf die Stirnseite der Sprühdüse 5 zu applizieren. Weiterhin kann an dem Ende der Sprühvorrichtung 4, die dem Schüsselraum 3 zugewandt ist, eine Abdeckung 14 vorgesehen sein. Die Abdeckung 14 ist verschlossen, d.h. sie schließt im Wesentlichen bündig mit dem Schüsselraum 3 ab, wenn die Sprühdüse 5 sich in Ruheposition befindet.

Figur 3 zeigt die Aufsicht auf den in Figur 2 mit einem fett gedruckten Pfeil mit der Abdeckung 14 verschlossenen Bereichs der Sprühvorrichtung 4. wenn die Abdeckung 14 verschlossen ist, bildet sich eine Spielkammer 15 die einen Düsenauslass 16 der Düse 5 sowie ein Desinfektionsmittelauslass 12 aufweist.

### Bezugszeichenliste

- **1**: Dusch-WC
- **2**: WC-Schüssel
- **3**: Schüsselraum
- **4**: Sprühvorrichtung
- **5**: Sprühdüse
- **6**: Ruheposition
- **7**: Benutzungsposition
- **8**: Wasserzufuhr
- **9**: Desinfektionsmittelzufuhr
- **10**: Desinfektionsmittelförderer
- **11**: Mischer
- **12**: Desinfektionsmittelauslass
- **13**: Desinfektionsmitteltank
- **14**: Abdeckung
- **15**: Spülkammer
- **16**: Düsenauslass

## Patentansprüche

1. Ein Dusch-WC (1) beinhaltend als WC-Bestandteile
a. eine WC-Schüssel (2) umgebend einen Schüsselraum (3);
b. eine Sprühvorrichtung (4) umfassend eine in dem Schüsselraum (3) angeordnete Sprühdüse (5);
wobei die Sprühdüse (5) zur Einnahme einer Ruheposition (6) und einer Benutzungsposition (7) angeordnet und ausgebildet ist;
wobei die Sprühvorrichtung mit einer Wasserzufuhr (8) und einer Desinfektionsmittelzufuhr (9) versehen ist;
wobei während des Einnehmens der Ruheposition (6) der Sprühdüse (5) über die Desinfektionsmittelzufuhr (9) ein Desinfektionsmittel förderbar ist, **dadurch gekennzeichnet, dass**
die Desinfektionsmittelzufuhr (9) einen Desinfektionsmittelförderer (10) aufweist, wobei der Desinfektionsmittelförderer (10) eine Pumpe ist und wobei die Desinfektionsmittelzufuhr (9) mit einem Desinfektionsmitteltank (13) verbunden ist.

2. Das Dusch-WC (1) nach Anspruch 1, wobei die Wasserzufuhr (8) und die Desinfektionsmittelzufuhr (9) über einen Mischer (11) mit der Sprühdüse (5) verbunden sind.

3. Das Dusch-WC (1) nach einem der vorhergehenden Ansprüche, wobei die Desinfektionsmittelzufuhr (9) in einem Desinfektionsmittelauslass (12) mündet, wobei der Desinfektionsmittelauslass (12) benachbart zur der Sprühdüse (5) angeordnet ist.

4. Das Dusch-WC (1) nach einem der vorhergehenden Ansprüche, wobei die Wasserzufuhr (8) oder die Desinfektionsmittelzufuhr (9) oder beide einen Kunststoffschlauch aufweisen.

5. Das Dusch-WC (1) nach einem der vorhergehenden Ansprüche, wobei die Sprühdüse (5) in der Benutzungsposition (7) im Vergleich zu der Ruheposition (6) weiter in den Schüsselraum (3) hineinragt.

6. Ein Verfahren zum Betreiben eines WC, beinhaltend die Schritte
a. Bereitstellen eines Dusch-WC (1) nach einem der vorhergehenden Ansprüche;
b. Betreiben des Dusch-WC in einem Gebäude.

7. Verwendung eines Dusch-WC (1) nach einem der Ansprüche 1 bis 5 zum Verbessern der Hygiene.

## Claims

1. A bidet/toilet combination (1) including, as toilet components,
a. a toilet bowl (2) surrounding a bowl space (3);
b. a spray device (4) comprising a spray nozzle (5) arranged in the bowl space (3);
wherein the spray nozzle (5) is arranged and designed for taking a rest position (6) and a use position (7);
wherein the spray device is provided with a water supply (8) and a disinfectant supply (9);
wherein a disinfectant can be fed via the disinfectant supply (9) while the spray nozzle (5) takes the rest position (6), **characterized in that**
the disinfectant supply (9) has a disinfectant feeder (10), wherein the disinfectant feeder (10) is a pump and wherein the disinfectant supply (9) is connected to a disinfectant tank (13).

2. The bidet/toilet combination (1) according to claim 1, wherein the water supply (8) and the disinfectant supply (9) are connected to the spray nozzle (5) via a mixer (11) .

3. The bidet/toilet combination (1) according to any one of the preceding claims, wherein the disinfectant supply (9) leads to a disinfectant outlet (12), wherein the disinfectant outlet (12) is arranged adjacent to the spray nozzle (5).

4. The bidet/toilet combination (1) according to any one of the preceding claims, wherein the water supply (8) or the disinfectant supply (9) or both have a plastic hose.

5. The bidet/toilet combination (1) according to any one of the preceding claims, wherein the spray nozzle (5) projects further into the bowl space (3) in the use position (7) in comparison to the rest position (6).

6. A method for operating a toilet, including the steps
a. providing a bidet/toilet combination (1) according to any one of the preceding claims;
b. operating the bidet/toilet combination in a building.

7. A use of a bidet/toilet combination (1) according to any one of the claims 1 to 5 for improving hygiene.

## Revendications

1. Un WC-douche (1), comprenant en tant que composants de WC
a. une cuvette de WC (2) entourant un espace de cuvette (3) ;
b. un dispositif de pulvérisation (4) comprenant une buse de pulvérisation (5) placée dans l'espace de cuvette (3) ;
la buse de pulvérisation (5) étant placée et conçue pour adopter une position de repos (6) et une position d'utilisation (7) ;
le dispositif de pulvérisation étant muni d'une alimentation d'eau (8) et d'une alimentation d'agent désinfectant (9) ;
pendant l'adoption de la position de repos (6), par l'intermédiaire de l'alimentation d'agent désinfectant (9), un agent désinfectant pouvant être transporté vers la buse de pulvérisation (5), **caractérisé en ce que**
l'alimentation d'agent désinfectant (9) comporte un transporteur (10) d'agent désinfectant, le transporteur (10) d'agent désinfectant étant une pompe et l'alimentation d'agent désinfectant (9) étant reliée avec un réservoir (13) d'agent désinfectant.

2. Le WC à douchette (1) selon la revendication 1, l'alimentation d'eau (8) et l'alimentation d'agent désinfectant (9) étant reliées par l'intermédiaire d'un mélangeur (11) avec la buse de pulvérisation (5).

3. Le WC à douchette (1) selon l'une quelconque des revendications précédentes, l'alimentation d'agent désinfectant (9) débouchant dans une sortie (12) d'agent désinfectant, la sortie (12) d'agent désinfectant étant placée au voisinage de la buse de pulvérisation (5).

4. Le WC à douchette (1) selon l'une quelconque des revendications précédentes, l'alimentation d'eau (8) ou l'alimentation d'agent désinfectant (9) ou les deux comportant un flexible en matière plastique.

5. Le WC à douchette (1) selon l'une quelconque des revendications précédentes, dans la position d'utilisation (7), la buse de pulvérisation (5) saillant plus loin dans l'espace de cuvette (3) en comparaison de la position de repos (6).

6. Un procédé opérationnel d'un WC, comprenant les étapes consistant à
a. mettre à disposition un WC à douchette (1) selon l'une quelconque des revendications précédentes ;
b. faire fonctionner le WC à douchette dans un bâtiment.

7. Utilisation d'un WC à douchette (1) selon l'une quelconque des revendications 1 à 5 pour améliorer l'hygiène.
